# FASCICULE DE BREVET EUROPEEN

(11) **EP 0 321 372 B1**
(45) Date de publication et mention de la délivrance du brevet: **11.03.1992**
(21) Numéro de dépôt: 88430032.8
(22) Date de dépôt: 16.12.1988
(51) Int. Cl.: B63G 8/00, B63C 11/42

(54) **Véhicules submersibles habités et autopropulsés pour promenades sous-marines**
Bemanntes tauchfähiges Fahrzeug mit Eigenantrieb für Unterwasserfahrten
Self-propelled, manned and submersible vehicle for underwater travel

(30) Priorité: 18.12.1987 FR 8717973
(43) Date de publication de la demande: 21.06.1989
(73) Titulaire: Onofri, Jean-Michel, 13880 Velaux (FR)
(72) Inventeur: Onofri, Jean-Michel, 13880 Velaux (FR)
(74) Mandataire: Moretti, René

(56) Documents cités:
- FR-A- 1 354 802
- FR-A- 2 149 018
- FR-A- 2 541 229
- US-A- 3 390 640
- US-A- 3 598 074

## Description

La présente invention a pour objet des véhicules submersibles autopropulsés destinés à effectuer des promenades sous-marines.

Le secteur technique de l'invention est celui de la construction de véhicules submersibles autonomes, destinés à l'observation des fonds sous-marins.

On connaît des véhicules submersibles ou semi-submersibles destinés à promener des groupes de touristes sous l'eau.

Ces véhicules comportent des hublots transparents qui permettent de voir les fonds marins et la faune aquatique.

Les véhicules submersibles de loisir connus à ce jour ne permettent pas d'atteindre des profondeurs importantes et ne sont pas des véhicules individuels permettant de choisir librement les itinéraires.

L'objectif de la présente invention est de procurer des véhicules submersibles permettant à une ou quelques personnes de se promener librement sous l'eau jusqu'à des profondeurs de l'ordre de 50 mètres en ayant une vision entièrement périphérique dans le plan horizontal et un angle de vision dans le plan vertical voisin de 180°.

Un véhicule submersible du type connu, comportant une coque résistante servant d'habitacle, des ballasts, un lest largable, des propulseurs à hélices mus par des moteurs électriques et des batteries d'accumulateurs, est décrit en FR-A-2149018.

L'objectif de l'invention est atteint au moyen d'un véhicule de ce type connu, dans lequel la coque résistante comporte un hublot périphérique constitué par un manchon cylindrique vertical entièrement transparent, ayant un diamètre suffisant pour contenir plusieurs personnes assises côte à côte, lequel manchon est prolongé vers le bas par une coupole hémisphérique et vers le haut par une calotte sphérique prolongée par un kiosque cylindrique fermé par un couvercle.

Le kiosque comporte un deuxième hublot périphérique constitué par un deuxième manchon cylindrique vertical entièrement transparent et le couvercle comporte, en son centre, un hublot transparent

Selon un mode de réalisation préférentiel, les hublots périphériques sont des manchons d'une seule pièce en polyméthacrylate de méthyle, dont les deux extrémités sont appuyées sur deux joints et sont engagées dans deux brides en forme de profilés en U, qui sont maintenues serrées sur lesdits manchons par des tirants.

Un véhicule selon un mode préférentiel de l'invention comporte une structure tubulaire qui entoure ladite coque résistante et qui supporte tous les autres composants du véhicule et ladite coque résistante est reliée à ladite structure tubulaire par des liaisons élastiques.

Avantageusement, le lest largable est constitué par un caisson orientable rempli d'un matériau à l'état divisé, qui est articulé autour d'un axe horizontal transversal supporté par la structure tubulaire et ledit véhicule comporte des moyens pour commander le pivotement dudit caisson autour dudit axe depuis l'intérieur de la coque résistante.

L'invention a pour résultat de nouveaux véhicules submersibles dans lesquels une ou quelques personnes peuvent prendre place et qui permettent à celles-ci de se promener librement sous l'eau pour visiter les fonds sous-marins jusqu'à des profondeurs pouvant atteindre 50 mètres.

Un véhicule submersible selon l'invention permet d'avoir une très bonne visibilité avec un champ de vision de 360° dans le plan horizontal et qui peut atteindre 180° dans le plan vertical grâce aux possibilités de variations d'assiette offertes par le lest orientable.

Les opérations nécessaires pour obtenir l'immersion d'un véhicule selon l'invention sont relativement simples. Il suffit de remplir d'abord les quatre ballasts supérieurs simplement en ouvrant des évents.

Une fois ces ballasts pleins, la flottabilité est encore positive.

Les occupants remplissent alors progressivement le réservoir de réglage jusqu'à ce que la flottabilité soit sensiblement nulle.

Ils peuvent ensuite faire descendre le véhicule sous l'eau en utilisant les propulseurs.

La structure particulière d'un véhicule selon une réalisation de l'invention, qui comporte une coque résistante fixée,par des liaisons élastiques, à une structure tubulaire qui porte tous les autres composants du véhicule et qui supporte les charges verticales descendantes ou ascendantes, présente l'avantage que la coque résistante peut être calculée séparément pour résister uniquement aux pressions hydrostatiques, ce qui permet de concevoir une coque comportant un hublot cylindrique transparent pouvant atteindre des profondeurs d'immersion allant jusqu'à 50 mètres.

Les véhicules selon l'invention sont particulièrement adaptés pour équiper des centres de loisirs ou des clubs de vacances situés en bord de mer ou de lagons, afin de permettre aux clients de s'entraîner à la conduite d'un petit sous-marin, puis de se promener à deux sous l'eau pour visiter les fonds sous-marins.

La description suivante se réfère aux dessins annexés qui représentent, sans aucun caractère limitatif, un exemple de réalisation d'un véhicule submersible selon l'invention.

La figure 1 est une vue en perspective d'un véhicule selon l'invention.

Les figures 2, 3 et 4 sont respectivement une vue en élévation, une demi-vue de dessus, une demi-coupe horizontale, une demi-vue de l'avant et une demi-vue de l'arrière d'un véhicule selon l'invention.

La figure 5 est une coupe axiale de la coque résistante.

La figure 6 est une coupe verticale partielle de la liaison inférieure entre la coque et la structure tubulaire.

La figure 7 est une coupe verticale de la liaison supérieure entre la coque résistante et la structure tubulaire.

La figure 8 est une demi-vue de face et une demi-coupe axiale transversale du lest largable.

La figure 9 est une coupe axiale longitudinale selon IX-IX de la figure 8.

Les figures 10 à 17 sont des vues schématiques représentant un véhicule selon l'invention au cours de différentes phases d'utilisation.

Un véhicule selon l'invention comporte, au centre, une coque 1 qui résiste à la pression hydrostatique jusqu'à une profondeur d'immersion déterminée, pouvant atteindre par exemple 50 mètres.

La coque 1 est un corps creux qui sert d'habitacle à quelques personnes, par exemple à deux personnes assises côte à côte.

Le véhicule comporte une structure tubulaire 2 qui entoure la coque centrale et qui est reliée à celle-ci par des liaisons élastiques qui seront décrites ci-après.

La structure tubulaire porte quatre ballasts 3 qui sont fixés à la partie supérieure de la structure à un niveau tel qu'ils sont en grande partie hors de l'eau lorsqu'ils sont vides et ils servent alors de flotteur. Ces ballasts sont en communication permanente avec la mer. La structure tubulaire porte également deux propulseurs à hélices 4, situés sur les côtés de la coque résistante.

La structure tubulaire 2 porte, à la partie inférieure, un caisson 5 qui est rempli d'huile et qui contient des batteries qui alimentent les moteurs des propulseurs. Le caisson 5 porte des projecteurs d'éclairage 6.

La structure tubulaire 2 porte, en outre, un lest largable 7 qui pivote autour d'un axe transversal.

La structure tubulaire 2 porte également un ballast réglable 8, formé par un réservoir cylindrique ayant des fonds bombés, qui est situé à l'arrière de la coque résistante et qui permet de régler la flottabilité du véhicule lors de la plongée.

La structure tubulaire porte enfin des bouteilles 9 d'oxygène comprimé destiné à la respiration des occupants de l'habitacle et des bouteilles 10 d'air comprimé destiné à châsser l'eau des ballasts.

On voit sur les figures 1, 2 et 4 que la structure tubulaire 2 comporte deux patins 11 qui reposent sur le sol lorsque le véhicule est posé à terre ou sur le fond de la mer.

Deux gouvernails 12 manoeuvrables depuis l'intérieur de l'habitacle sont placés à l'arrière des deux ballasts arrière.

La structure tubulaire porte une plateforme 2a qui entoure un kiosque 21, lequel est prolongé vers l'arrière par un carénage 21a.

La structure tubulaire 2 est composée d'un treillis de tubes verticaux reliés entre eux par des entretoises horizontales, longitudinales et transversales et renforcées par des tubes de contreventement inclinés. Elle est calculée pour travailler soit en compression lorsque le véhicule est hors de l'eau, soit en tension verticale en immersion.

On voit sur les figures 1, 2 et 3 que les ballasts 3 ont la forme de fuseaux symétriques par rapport à un plan horizontal et par rapport à un plan vertical longitudinal.

Chaque ballast peut contenir environ 100 litres d'eau. Les ballasts ont une forme profilée destinée à réduire la traînée.

On voit sur la figure 2 que la section de chaque ballast par des plans verticaux longitudinaux présente une forme arrondie à l'avant et une forme effilée à l'arrière.

On voit également sur la figure 3 que la section de chaque ballast par des plans verticaux longitudinaux présente une forme effilée à l'avant et arrondie à l'arrière. On a représenté en pointillés sur les figures 2 et 3 la trace 13 du maître couple c'est-à-dire la ligne passant par les points correspondant à la plus grande largeur. On voit que cette ligne n'est pas contenue dans un plan perpendiculaire à l'axe.

La forme particulière des ballasts décrite ci-dessus, a été conçue pour trouver un compromis entre résistance à l'avancement en plongée et en surface.

On voit également sur les figures 1 à 3 que les moteurs des propulseurs sont carénés, c'est-à-dire placés dans une enveloppe profilée arrondie à l'avant afin de réduire la traînée.

Les propulseurs 4 sont montés pivotants par rapport à un axe horizontal transversal, de telle sorte qu'ils peuvent servir à propulser l'engin dans toutes les directions. L'axe de pivotement des propulseurs passe par le centre de poussée de la coque.

Les propulseurs 4 sont orientables à ± 90° autour de l'axe de pivotement.

La figure 5 est une coupe axiale d'un mode de réalisation préférentiel d'un habitacle 1, dans lequel peuvent prendre place deux personnes assises. Cet habitacle est une coque étanche pouvant résister avec une marge de sécurité à une profondeur d'immersion déterminée, par exemple à une pression hydrostatique correspondant à une profondeur de 50 mètres.

La coque 1 comporte un fond 14 en acier ou en tout autre métal en forme de coupole hémisphérique qui est soudé sur une bride 15 située dans le plan diamétral. La bride 15 est par exemple un profilé en forme de U dont les ailes sont tournées vers le haut.

La coque 1 comporte une partie supérieure métallique 16, en forme de calotte bombée, qui est soudée sur une deuxième bride 17 constituée également par un profilé en forme de U dont les ailes sont tournées vers le bas. Les deux brides 15 et 17 sont de même diamètre et coaxiales. Elles sont reliées entre elles par des tirants 18.

La coque résistante comporte, en outre, un hublot cylindrique 19, qui est un manchon transparent épais, de préférence un manchon en polymétacrylate de méthyle ou en tout autre matériau transparent ayant des propriétés mécaniques et optiques équivalentes. Le hublot 19 est fabriqué d'une seule pièce afin d'obtenir une bonne résistance mécanique à la pression.

Le hublot 19 permet aux occupants de la coque d'avoir un champ de vision de 360° dans le plan horizontal et d'environ 70° dans le plan vertical lorsque l'axe z z′ du véhicule est vertical.

On expliquera ci-après que le lest pivotant permet d'incliner de ± 30° l'axe de l'appareil dans le plan longitudinal et d'augmenter le champ de vision pour permettre aux occupants de regarder le fond ou la surface à la verticale du véhicule.

Des joints d'étanchéïté 20 sont intercalés respectivement entre le bord inférieur et entre le bord supérieur du hublot 19 et chacune des brides 15 et 17. L'épaisseur du hublot 19 est inférieure à la largeur des profilés 15 et 17, de sorte qu'il s'emboîte dans ceux-ci.

La calotte 16 est prolongée vers le haut par un kiosque cylindrique 21, coaxial au hublot cylindrique et de plus petit diamètre.

Le kiosque 21 sert de passage pour les occupants. Il est fermé par un couvercle étanche 22, en forme de calotte sphérique, renforcé à sa périphérie par une bride. L'étanchéïté est assurée par un joint torique qui est mis en compression par trois fermetures à excentrique.

Le couvercle est manoeuvrable de l'intérieur ou de l'extérieur. Il porte, en son centre, un hublot 23 qui permet une vison à la verticale.

Le kiosque cylindrique 21 comporte un cylindre métallique inférieur 24 et un cylindre métallique supérieur 25, coaxiaux et de même diamètre sur chacun desquels est fixée une bride 24a ou 25a. Il comporte un hublot cylindrique transparent 26 qui est également un manchon en polyméthacrylate de méthyle qui est emboîté dans les brides 24a et 25a, qui sont des profilés en forme de U, avec interposition d'un joint d'étanchéïté.

Les deux brides 24a et 25a sont reliées entre elles par des tirants externes 27, représentés en pointillés.

Le hublot 26 sort de l'eau lorsque le véhicule se déplace en surface.

A titre d'exemple, sans aucun caractère limitatif, un hublot cylindrique 19, ayant un rayon de 600 mm, une hauteur de 800 mm et une épaisseur de 60 mm, permet d'atteindre,avec une marge de sécurité, une profondeur d'immersion de 50 mètres.

La figure 6 est une coupe verticale partielle montrant, à plus grande échelle, la liaison élastique entre la coque résistante 1 et la structure tubulaire 2.

On retrouve sur cette figure le bord inférieur du hublot 19 qui est emboîté dans la bride inférieure 15 soudée au bord supérieur du fond hémisphérique 14, avec un joint plat 20 et un joint torique 20a intercalé entre le hublot 19 et la bride 15.

On voit également sur la figure 6 un anneau tubulaire 28 qui fait partie de la structure tubulaire 2 et qui entoure coaxialement la bride 15.

Un anneau métallique plat 29 est fixé à l'anneau tubulaire 28 par des crochets 30. L'anneau métallique 29 porte un anneau plat souple 31, en plusieurs tronçons. La bride 15 repose sur l'anneau souple 31.

Lorsque le véhicule est hors de l'eau, le poids de la coque résistante est transmis par l'intermédiaire de la bride 15, des anneaux plats 31 et 32 et des crochets 30 à la structure tubulaire.

Lorsque le véhicule est dans l'eau, la coque résistante a une flottabilité positive et la poussée verticale ascendante est transmise à la structure tubulaire par la bride supérieure comme le montre la figure 7, qui est une coupe axiale partielle sur laquelle on retrouve la bride 17 et un anneau plat de renforcement 17a soudé à la calotte 16. On voit sur cette figure que la structure tubulaire comporte un anneau tubulaire 33, relié au reste de la structure 32 par des entretoises inclinées 34, qui portent des bossages soudés 35 dans chacun desquels est vissée une vis 36 qui s'appuie sur une plaque métallique 37 associée à une plaque élastique 38. La poussée ascendante qui s'exerce sur la coque résistante est transmise à la structure tubulaire par l'intermédiaire du renfort 17a, des plaques 38 et 37 et des vis 36.

Le centrage de la coque résistante dans la structure tubulaire est assuré par une bande élastique 39 qui est intercalée entre le kiosque 24 et l'anneau 33.

La liaison élastique entre la coque résistante et la structure tubulaire a pour effet qu'aucune contrainte importante due aux différences de flottabilité ou aux dilatations n'est transmise à la coque par la structure tubulaire et la coque résistante peut être calculée séparément en prenant en compte uniquement les contraintes dues à la pression hydrostatique. De même, l'absence de liaison rigide entre la structure et la coque évite d'avoir à fixer des moyens de liaison sur la coque au moyen de boulons ou de soudures qui pourraient fragiliser la coque résistante.

Les commandes mécaniques sortant de la coque comportent une liaison élastique pour éviter d'exercer des contraintes sur les traversées de coque.

Un véhicule selon l'invention comporte, de façon connue, un lest 7 largable pour des raisons de sécurité.

Au cas où le véhicule s'échouerait sur le fond sans pouvoir remonter, on peut commander le largage de la grenaille,ou de tout autre matériau à l'état divisé, contenue dans un caisson, dont le poids est de l'ordre de 400 Kg, de sorte que la flottabilité du véhicule devient positive, même si tous les ballasts sont pleins d'eau.

Le lest largable d'un véhicule selon l'invention présente la particularité d'être orientable par pivotement autour d'un axe transversal, de sorte qu'il permet de faire varier l'assiette du véhicule et d'augmenter le champ de vision des occupants.

La figure 8 représente dans sa partie gauche, une demi-vue de face et dans sa partie droite, une demi-coupe axiale transversale de la partie inférieure d'un véhicule selon l'invention.

La figure 9 est une coupe longitudinale selon IX-IX de la figure 8, sur laquelle on a représenté en traits pleins, le lest largable en position verticale et,en pointillés, le lest largable en position inclinée vers l'avant.

On retrouve sur les figures 8 et 9 la bride inférieure 15 et la coque résistante ainsi que l'anneau tubulaire 28 qui appartient à la structure tubulaire.

A cet anneau sont accrochés deux bouts d'arbres 40a, 40b qui sont alignés et qui définissent un axe transversal y y1, situé dans le plan transversal axial de la coque résistante.

Le lest largable comporte un caisson métallique 41 monté pivotant autour de l'axe transversal 40a, 40b. Le caisson 41 est rempli de billes de plomb ou de tout autre matériau à l'état divisé constituant un lest largable.Le caisson 41 est situé entre la coupole hémisphérique 14 et le caisson 5 qui contient les batteries 42.

En coupe perpendiculaire à l'axe y y1, le caisson 41 présente une paroi interne 41a, ayant la forme d'un secteur circulaire centré sur l'axe y y1, ayant une ouverture angulaire α de l'ordre de 60°. Cette paroi interne épouse sensiblement la forme de la coupole hémisphérique 14 avec du jeu, de sorte que le caisson peut pivoter librement autour de l'axe y y1 en suivant la paroi de la coupole hémisphérique.

La paroi externe du caisson est constituée par quatre portes ou volets 43a, 43b, qui sont articulés deux à deux respectivement autour d'un axe transversal 44a pour les deux volets 43a et autour d'un axe transversal 44b pour les deux volets 43b.

Les portes 43a, 43b sont des portions de cylindre dont les génératrices sont parallèles aux axes 44a, 44b.

Le caisson 41 comporte,sur ses parois transversales,des vérins hydrauliques 45a, 45b qui font fonction de freins pour maintenir les portes 43a, 43b fermées.

Lorsqu'on désire larguer le lest, on ouvre des vannes placées à l'intérieur de l'habitacle,qui mettent en communication les vérins 45a, 45b avec un réservoir.

Le liquide contenu dans les vérins 45a, 45b se vide,les portes 43a, 43b s'ouvrent et la grenaille contenu dans les caissons est larguée.

Un véhicule selon l'invention ne doit pas dépasser une profondeur d'immersion déterminée.

A cet effet, il est équipé d'un capteur, par exemple d'un capteur de pression hydrostatique qui émet un signal lorsqu'une première profondeur d'immersion déterminée est atteinte et ce signal commande une alarme placée à l'intérieur de l'habitacle. Si la profondeur d'immersion continue à croître, un deuxième signal est émis, qui commande automatiquement l'ouverture d'une électrovanne qui commande la vidange des vérins 45a, 45b et le largage du lest et le véhicule remonte en surface.

Le caisson 41 est orientable par pivotement autour de l'axe y y1. La commande du pivotement est réalisée au moyen d'une chaîne ou d'une courroie crantée sans fin 46, représentée en pointillés, qui passe sur une poulie de renvoi 47 et sur une poulie ou une roue dentée 47a, qui est montée sur un arbre 48 qui traverse la coque métallique 14 et qui est muni d'une poignée de commande 49 placée à l'intérieur de la coque. La chaîne ou courroie 46 est accrochée au boîtier 41 qu'elle entraîne en rotation autour de l'axe y y1.

Lorsque le boîtier 41 est incliné, le centre de gravité du véhicule se trouve écarté de la verticale du centre de poussée et il exerce sur la coque 41 un couple qui provoque l'inclinaison de l'axe y y1 de la coque permettant d'obtenir un réglage de l'assiette de l'ordre de ± 30°.

Les figures 10 à 17 représentent schématiquement en hachures le remplissage des ballasts 3 et du ballast de réglage 8, ainsi que des propulseurs 4 pendant diverses phases de fonctionnement.

La figure 10 représente le véhicule en surface. La ligne de flottaison passe légèrement au-dessous du plan de symétrie horizontal des flotteurs.

La figure 11 représente une phase intermédiaire pendant laquelle on remplit les ballasts 3 avant de commencer à remplir le ballast de réglage 8.

La figure 12 représente une phase de réglage du poids. Les ballasts 3 sont remplis entièrement. Le ballast de réglage 8 est en cours de remplissage.

La figure 13 représente une phase d'immersion dynamique. Le ballast de réglage 8 a été rempli en partie jusqu'à ce que le poids apparent soit sensiblement nul. Les propulseurs 4 sont orientés à la verticale,l'hélice vers le haut. Ils entraînent le véhicule vers le bas.

La figure 14 représente le véhicule en plongée qui est déplacé vers l'avant par les propulseurs 4 placés à l'horizontale, l'hélice vers l'arrière.

La figure 15 représente une phase en plongée pendant laquelle les occupants font varier l'assiette du véhicule en faisant pivoter le lest 7 pour observer le fond sensiblement à la verticale du véhicule.

La figure 16 représente une phase de remontée rapide en cas d'urgence. Les portes du caisson contenant le lest 7 sont ouvertes et le lest est largué. Le ballast de réglage 8 est vidé. On peut également vider en partie ou en totalité le ballast 3 pour accélérer la remontée. Les propulseurs 4 sont placés à la verticale dans le sens de la remontée.

La figure 17 représente une phase de remontée normale. On vide l'eau contenue dans le caisson de réglage du poids 8, ce qui suffit à assurer une flottabilité positive.

## Revendications

1. Véhicule submersible habité et autopropulsé du type comportant une coque résistante (1) servant d'habitacle, des ballasts (3, 5), un lest largable (7), des propulseurs (4) à hélices mus par des moteurs électriques et des batteries d'accumulateur (42), caractérisé en ce que ladite coque résistante comporte un hublot périphérique constitué par un manchon cylindrique vertical (19) entièrement transparent, ayant un diamètre suffisant pour contenir plusieurs personnes assises côte à côte, lequel manchon est prolongé vers le bas par une coupole hémisphérique (14) et vers le haut par une calotte sphérique (16) prolongée par un kiosque cylindrique (21) fermé par un couvercle (22).

2. Véhicule selon la revendication 1, caractérisé en ce que ledit kiosque (21) comporte un deuxième hublot périphérique (26) constitué par un deuxième manchon cylindrique vertical, entièrement transparent et ledit couvercle comporte, en son centre, un hublot transparent (23).

3. Véhicule selon l'une quelconque des revendications 1 et 2, caractérisé en ce que lesdits hublots périphériques (19, 26) sont des manchons d'une seule pièce,en polyméthacrylate de méthyle, dont les deux extrémités sont appuyées sur des joints (20) et sont engagées dans deux brides (15, 17) en forme de profilés en U, maintenues serrées sur lesdits manchons par des tirants (18, 27).

4. Véhicule selon l'une quelconque des revendications 1 à 3, caractérisé en ce qu'il comporte une structure tubulaire (2) qui entoure ladite coque résistante et qui supporte tous les autres composants du véhicule et ladite coque résistante (1) est reliée à ladite structure tubulaire (2) par des liaisons élastiques.

5. Véhicule selon la revendication 4, caractérisé en ce que ladite structure tubulaire (2) comporte un premier anneau tubulaire (28) qui est placé autour de la bride inférieure (15),coaxialement à celle-ci et un deuxième anneau tubulaire (32, 33), relié à la structure par des entretoises (34) qui est placé autour de ladite calotte sphérique (16) portant la bride supérieure (17) et la bride inférieure (15) prend appui sur un anneau plat souple (31) qui est porté par un anneau plat rigide (29) accroché audit premier anneau tubulaire (28) et des vis (36) qui sont vissées dans lesdites entretoises (34) appuient des tampons souples (38) sur ladite bride supérieure (17).

6. Véhicule selon l'une quelconque des revendications 1 à 5, caractérisé en ce qu'il comporte des ballasts (3) qui sont fixés à la partie supérieure de ladite structure tubulaire (2) et qui ont la forme de fuseaux qui sont symétriques par rapport à un plan vertical longitudinal et dont les sections par des plans verticaux longitudinaux présentent une forme arrondie à l'avant et effilée à l'arrière et qui sont également symétriques par rapport à un plan horizontal et dont les sections horizontales présentent une forme effilée à l'avant et arrondie à l'arrière.

7. Véhicule selon l'une quelconque des revendications 1 à 6, caractérisé en ce que ledit lest largable est constitué par un caisson orientable (7), rempli d'un matériau à l'état divisé, qui est articulé autour d'un axe transversal (y y1), supporté par ladite structure tubulaire (2) et ledit véhicule comporte des moyens (46, 46a, 47, 48, 49) pour commander le pivotement dudit caisson autour dudit axe (y y1) depuis l'intérieur de la coque résistante.

8. Véhicule selon la revevendication 7, caractérisé en ce que ledit caisson est logé entre ladite coupole hémisphérique (14) et un caisson (5) contenant les batteries (42).

9. Véhicule selon l'une quelconque des revendications 7 et 8, caractérisé en ce que ledit caisson est obturé par des portes (43a, 43b) qui s'ouvrent vers le bas et qui sont maintenues en position fermée par des vérins hydrauliques (45a, 45b) et le circuit hydraulique alimentant lesdits vérins comporte des vannes manoeuvrables manuellement de l'intérieur de ladite coque étanche et des électrovannes commandées automatiquement par un pressostat afin de larguer ledit lest en ouvrant lesdites portes.

10. Véhicule selon l'une quelconque des revendications 1 à 9, caractérisé en ce que ladite structure tubulaire (2) porte deux propulseurs à hélice (4) qui sont orientables à ± 90° autour d'un axe horizontal transversal passant par le centre de poussée de la coque résistante.

## Patentansprüche

1. Bemanntes Tauchfahrzeug mit Eigenantrieb, umfassend einen als Kabine dienenden festen Rumpf (1), Ballaste (3, 5), einen abwerfbaren Ballast (7), von Elektromotoren angetriebene Schiffsschrauben (4) und Akkumulatorbatterien (42), dadurch gekennzeichent, daß der feste Rumpf ein peripheres Bullauge umfaßt, das durch eine vertikale zylindrische, vollständig transparente Hülse (19) mit einem zur Aufnahme mehrerer nebeneinandersitzender Personen ausreichenden Durchmesser gebildet ist, welche Hülse nach unten zu durch eine halbkugelförmige Kuppel (14) und nach oben zu durch eine Kugelkalotte (16) verlängert ist, die durch einen mit einem Deckel (22) verschlossenen zylindrischen Kommandoturm (21) verlängert ist.

2. Fahrzeug nach Anspruch 1, dadurch gekennzeichnet, daß der Kommandoturm (21) ein zweites peripheres Bullauge (26) umfaßt, welches aus einer zweiten vertikalen zylindrischen, vollständig transparenten Hülse gebildet ist, und daß der Deckel in seiner Mitte ein transparentes Bullauge (23) aufweist.

3. Fahrzeug nach einem der Ansprüche 1 und 2, dadurch gekennzeichnet, daß die peripheren Bullaugen (19, 26) einstückige Hülsen aus Methylpolymethacrylat sind, deren beide Enden an Dichtungen (20) stoßen und in zwei Flansche (15, 17) mit U-förmigem Profil eingesetzt sind, welche auf den beiden Hülsen mittels Zuganker (18, 27) festgespannt sind.

4. Fahrzeug nach einem der Ansprüche 1 bis 3, dadurch gekennzeichnet, daß es eine rohrförmige Struktur (2) umfaßt, die den festen Rumpf umgibt und sämtliche anderen Bestandteile des Fahrzeugs trägt, und daß der feste Rumpf (1) mittels elastischer Verbindungen mit der rohrförmigen Struktur (2) verbunden ist.

5. Fahrzeug nach Anspruch 4, dadurch gekennzeichnet, daß die rohrförmige Struktur (2) einen ersten rohrförmigen Ring (28), der um den unteren Flansch (15) koaxial zu diesem angeordnet ist, und einen mittels Streben (34) mit der Struktur verbundenen zweiten rohrförmigen Ring (32, 33), der um die den oberen Flansch (17) aufweisende Kugelkalotte (16) angeordnet ist, umfaßt, daß der untere Flansch (15) auf einem nachgiebigen flachen Ring (31) aufliegt, der von einem am ersten rohrförmigen Ring (28) hängenden starren flachen Ring (29) getragen ist, und daß in die Streben (34) geschraubte Schrauben (36) nachgiebige Puffer (38) am oberen Flansch (17) stützen.

6. Fahrzeug nach einem der Ansprüche 1 bis 5, dadurch gekennzeichnet, daß es Ballaste (3) umfaßt, die am oberen Teil der rohrförmigen Struktur (2) befestigt sind und die Form von Spindeln haben, die symmetrisch zu einer vertikalen Längsebene sind und deren Querschnitte in vertikalen Längsebenen vorne eine abgerundete Form und hinten eine spitz zulaufende Form aufweisen und die auch symmetrisch zu einer horizontalen Ebene sind und deren horizontale Schnitte vorne eine spitz zulaufende Form und hinten eine abgerundete Form aufweisen.

7. Fahrzeug nach einem der Ansprüche 1 bis 6, dadurch gekennzeichnet, daß der abwerfbare Ballast durch einen mit einem Material in verteiltem Zustand gefüllten, ausrichtbaren Senkkasten (7) gebildet ist, der um eine Querachse (y y1) gelenkig befestigt und von der rohrförmigen Struktur (2) getragen ist, und daß das Fahrzeug Mittel (46, 46a, 47, 48, 49) zur Steuerung der Schwenkbewegung des Senkkastens um die Achse (y y1) vom Inneren des festen Rumpfes her umfaßt.

8. Fahrzeug nach Anspruch 7, dadurch gekennzeichnet, daß der Senkkasten zwischen der halbkugelförmigen Kuppel (14) und einem die Batterien (42) enthaltenden Kasten (5) angeordnet ist.

9. Fahrzeug nach einem der Ansprüche 7 und 8, dadurch gekennzeichnet, daß der Kasten durch Türen (43a, 43b) verschlossen ist, die nach unten aufgehen und mittels hydraulischer Stelltriebe (45a, 45b) in geschlossener Position gehalten sind, und daß der die Stelltriebe speisende Hydraulikkreis vom Inneren des dichten Rumpfes manuell betätigbare Ventile und automatisch durch einen Druckregler gesteuerte Elektroventile zum Abwerfen des Ballasts unter Öffnen der Türen umfaßt.

10. Fahrzeug nach einem der Ansprüche 1 bis 9, dadurch gekennzeichnet, daß die rohrförmige Struktur (2) zwei Schiffschrauben (4) trägt, die um ± 90° um eine durch den Druckmittelpunkt des festen Rumpfes gehende horizontale Querachse ausrichtbar sind.

## Claims

1. Self-propelled manned submersible vehicle of the type comprising a pressure-resistant capsule (1) serving as a cabin, ballast tanks (3, 5), releasable ballast (7), propulsion units (4) having propellers driven by electric motors, and storage batteries (42), characterized in that said pressure-resistant capsule comprises a peripheral window constituted by a vertical cylindrical sleeve (19) which is entirely transparent, said sleeve being of sufficient diameter to house a plurality of people sitting side-by-side, said sleeve being extended downwardly by a hemispherical bottom (14) and upwardly by a spherical cap (16) which is extended by a cylindrical conning tower (21) which is closed by a hatch (22).

2. Vehicle according to claim 1, characterized in that said conning tower (21) includes a second peripheral window (26) constituted by a second vertical cylindrical sleeve which is entirely transparent, and said hatch includes a central transparent porthole (23).

3. Vehicle according to any one of claims 1 and 2, characterized in that said peripheral windows (19, 26) are constituted by a one-piece sleeve of polymethylmethacrylate with the two ends of the sleeve being pressed against gaskets (20) and received in respective channel section flanges (15, 17), with said flanges being clamped against said sleeve by tie bars (18, 27).

4. Vehicle according to any one of claims 1 to 3, characterized in that it includes a tubular frame (2) surrounding said pressure-resistant capsule and supporting all of the other components of the vehicle, with said pressure-resistant capsule (1) being connected to said tubular frame (2) via resilient connections.

5. Vehicle according to claim 4, characterized in that said tubular frame (2) includes a first tubular ring (28) which is placed coaxially around the bottom flange (15) and a second tubular ring (32, 33) connected to the frame by spacers (34) and disposed around said spherical cap (16) carrying the top flange (17), with the bottom flange (15) bearing against a flexible flat ring (31) which is carried by a rigid flat ring (29) hooked to said first tubular ring (28), and with screws (36) which are screwed to said spacers (34) pressing flexible buffers (38) against said top flange (17).

6. Vehicle according to any one of claims 1 to 5, characterized in that it includes ballast tanks (3) which are fixed to the top portion of said tubular frame (2) and which are pod-shaped, being symmetrical about a longitudinal vertical plane with sections in longitudinal vertical planes being rounded at the forward end and tapering at the after end, and also being symmetrical about a horizontal plane with horizontal sections which are tapering at the forward end and which are rounded at the after end.

7. Vehicle according to any one of claims 1 to 6, characterized in that said releasable ballast is constituted by a tiltable case (7) filled with material in the divided state, said case being tiltable about a transverse axis (4, 41) supported by said tubular frame (2), and said vehicle includes means (46, 46a, 47, 48, 49) for controlling the pivoting of said case about said axis (4, 41) from inside the pressure-resistant capsule.

8. Vehicle according to claim 7, characterized in that said case is received between said hemispherical bottom (14) and a case (5) containing the batteries (42).

9. Vehicle according to any one of claims 7 and 8, characterized in that said case is closed by doors (43a, 43b) which open downwardly and which are maintained in the closed position by hydraulic actuators (45a, 45b), with the hydraulic circuit feeding said actuators including manually operable valves inside said watertight capsule and electrically-operated valves which are automatically controlled by a pressure sensor for the purpose of releasing said ballast by opening said doors.

10. Vehicle according to any one of claims 1 to 9, characterized in that said tubular frame (2) carries two propulsion units (4) having propellers, said units being tiltable through ± 90° about a transverse horizontal axis passing through the center of buoyancy of the pressure-resistant capsule.
